# EUROPÄISCHE PATENTSCHRIFT

(11) **EP 1 417 694 B1**
(45) Veröffentlichungstag und Bekanntmachung des Hinweises auf die Patenterteilung: **07.03.2007**
(21) Anmeldenummer: 02794737.3
(22) Anmeldetag: 27.07.2002
(51) Int. Cl.: H01H 71/32, H01H 47/22, H01H 50/42, H01H 51/22

(54) **ELEKTROMAGNETANORDNUNG FÜR EINEN SCHALTER**
ELECTROMAGNET ARRANGEMENT FOR A SWITCH
DISPOSITIF A ELECTROAIMANT POUR INTERRUPTEUR

(30) Priorität: 17.08.2001 DE 10140559
(43) Veröffentlichungstag der Anmeldung: 12.05.2004
(73) Patentinhaber: Moeller GmbH, 53115 Bonn (DE)
(72) Erfinder: LANG, Volker, 53123 Bonn (DE)
(74) Vertreter: Mäder, Winfried
(86) Internationale Anmeldenummer: PCT/EP2002/008402
(87) Internationale Veröffentlichungsnummer: WO 2003/017308

(56) Entgegenhaltungen:
- DE-B- 1 164 548
- DE-B- 1 277 420
- FR-A- 1 119 635
- US-A- 3 579 050
- US-A- 4 020 433

## Beschreibung

Die Erfindung betrifft eine Elektromagnetanordnung für einen Schalter, insbesondere für ein Schaltschütz, nach dem Oberbegriff des 1. Anspruchs.

Die elektrische und magnetische Dimensionierung von elektromagnetischen Schaltschützen wird in der Regel so ausgelegt, dass im Magnetanker-Haltezustand eine geringe elektrische Leistung aufzubringen ist (beispielsweise DE 195 26 038 A1). Dies ist schon deshalb angezeigt, weil sich Geräte dieser Art für die längere Zeit des Betriebs im Haltezustand befinden. Der Energieverbrauch im Haltezustand hat den Nachteil, dass sich das Gerät erwärmt. Typischerweise rechnet man mit Verlustleistungen im Haltezustand von einigen Watt. Bei Vakuumschaltgeräten müssen deutlich höhere Leistungen vorgehalten werden. In Anbetracht der Tatsache, dass Schütze oder Schalter in größerer Zahl in einem Schaltschrank zusammengefasst werden, entsteht die Notwendigkeit, aktive Maßnahmen zur Wärmeableitung vorzunehmen.

Der Einsatz von Elektronik hat noch keine befriedigende Verbesserung gebracht. So bestehen bekannte Elektronik-Lösungen für Elektromagnetanordnungen darin, den Leistungsbedarf durch Impulsbreitenmodulation zu steuern. Diese Technik führt dazu, dass mit Verringerung der Leistung immer schmaler werdende Impulse in der Schaltung erzeugt werden müssen. Mit der Verschmälerung der Impulse treten zunehmend Oberschwingungen auf, die Probleme bei der elektromagnetischen Abschirmung und Verträglichkeit aufwerfen.

Eine Magnetanordnung mit Schaltungsanordnung zur Erzeugung von Impulsfolgen zur Regelung der Leistung ist beispielsweise in der DE 39 10 810 A1 oder in der DE 195 26 038 A1 dargestellt.

Es ist eine Magnetanordnung bekannt (US 4 020 433), bei der eine Freigabevorrichtung für den Öffnungsvorgang des Magnetkreises beschrieben ist. Die Freigabevorrichtung ist derart ausgestaltet, dass ein geringer Strom zur Durchflutung der Erregerspulen ausreicht, um den Öffnungsvorgang einzuleiten.

Es ist die Aufgabe der Erfindung, eine Elektromagnetanordnung anzugeben, die für den Haltebetrieb optimiert ist.

Die Lösung wird in den Merkmalen des Hauptanspruchs wiedergegeben. Weitergehende Ausgestaltungen sind in den Unteransprüchen zu finden.

Die Magnetanordnung geht von folgendem Aufbau aus:
ein aus einem, vorzugsweise U-förmigem Magnetjoch und einem Magnetanker gebildeten Hauptmagnetkreis,
einem in Wirkverbindung mit dem Magnetanker stehenden Kontaktapparat des Schalters, und einen mit einer Rückstelleinrichtung beaufschlagten, vorzugsweise federbelasteten Magnetanker,
mindestens einem im Hauptmagnetkreis angeordneten Permanentmagneten für die Erzeugung der Haltekraft für den Magnetanker und
mindestens eine an mindestens einem Polschenkel, also am Magnetjoch angeordnete Erregerwicklung für die Erzeugung der Anzugskraft für den vom Magnetjoch getrennten Magnetanker. Die Elektromagnetanordnung wird elektronisch von einer zugehörigen Schaltungsanordnung angesteuert.

Der Kern der Erfindung besteht darin, dass parallel zum Hauptmagnetkreis ein Nebenschlusskreis ausgebildet ist, welcher ebenfalls über den Magnetanker schließbar ist und der Nebenschlusskreis aus den beiden Polschenkeln und einem zweiten polflächenabgewandt am Magnetjoch angeordneten Jochbogen besteht, der von einem Remanenzluftspalt unterbrochen ist.
Weitere vorteilhafte Ausgestaltungen liegen in folgendem:

Die Magnetanordnung (das Magnetjoch, der zweite Jochbogen und der Permanentmagnet) ist magnetisch so dimensioniert, dass die Halteleistung - für den Zustand Magnetanker angezogen - ohne Bestromung der Erregerwicklung allein vom Permanentmagneten aufgebracht wird.

Der Permanentmagnet erzeugt einen ersten magnetischen Kraftfluss (MK1) durch die Polschenkel und den Magnetanker und einen zweiten Kraftfluss (MK2) durch die zweiten durch den Nebenschlußkreis mit Remanenzflußssspalt. Der Absolutbetrag beider Kraftflüsse ist durch den Ladezustand des Permanentmagneten gegeben. Das Verhältnis der Kraftflüsse ist durch die Dimensionierung des Nebenschlusskreises (einschließlich Remanentluftspalt) und des Abstandes des Magnetankers bestimmt. Der erste magnetische Kraftfluss (MK1) sorgt dafür, dass der Magnetanker fest auf den Polflächen gehalten wird. Diese Ankerhaltekraft wirkt der Federkraft entgegen, welche bei fehlender oder verringerter Magnetkraft die Magnetanordnung öffnet. Hierbei bewegt sich der Magnetanker gegen nicht gezeigte Anschläge. Der Überschuss der Ankerhaltekraft, erzeugt durch den magnetischen Fluss durch den Magnetanker, gegenüber der Federkraft ist ein Mass für die Störempfindlichkeit der Magnetanordnung gegen äußere mechanische Einflüsse. Zum Öffnen der Magnetanordnung soll eine minimale Durchflutung ausreichen (kleinster Strom durch die Erregerspulen je nach Windungszahl), wodurch der erste Magnetfluss soweit geschwächt wird, dass die Federkraft ausreicht, den Magnetanker abzuheben. Mit dem besagten kleinen Erregerstrom wird ein Magnetfluss erzeugt, der dem Magnetfluss durch den Magnetanker entgegengesetzt ist und der praktisch verlustlos den ersten magnetische Kraftfluss im wesentlichen in den Nebenschlusskreis drängt.

Zum Schließen der Magnetanordnung wird ein durchaus großer Erregerstrom eingesetzt, der bei dem Maximalhub des Magnetankers ausreicht, die Federkraft zu überwinden. Mit zunehmender Annäherung des Magnetankers an die Polflächen verschieben sich die Magnetflüsse zwischen Haupt- und Nebenflusskreis bei gleichbleibender magnetischer Energie.

Das Magnetjoch ist U-förmig ausgebildet und besteht aus zwei L-förmigen Hälften mit einem längeren Polschenkel und einem kürzeren Querschenkel, wobei je ein Polschenkel den Kontaktflächen des Magnetankers zugewandt ist.

Der Permanentmagnet ist mittig zwischen den Querschenkeln eingeklemmt, wobei keine Verschweißung vorgenommen ist. Der zweite Jochbogen ist parallel zu den Querschenkeln angeordnet.

Der Remanenzluftspalt, dessen Breite in der Größenordnung von 0,3 mm liegt, kann luftgefüllt oder mit einem unmagnetischen Material gefüllt sein.

Die Erregerwicklung der Magnetanordnung ist mit einem Energiespeicher verschaltet, dessen Energieinhalt ausreicht, den Magnetanker aus dem Haltezustand zu lösen. Der Energiespeicher kann ein Speicherkondensator oder eine Induktivität sein.

Vorzugsweise wird der Schaltungsanordnung eine Überwachungseinheit zur Kontrolle des Spannungszustandes des Energiespeichers zugeordnet, so dass die Anordnung auf eine andere Energiequelle umgeschaltet werden kann.

Der Vorteil der Erfindung liegt darin, dass eine Schaltungsanordnung (vorzugsweise mit Pulsbreitenmodulation) zur Ansteuerung der Erregerwicklung und zur Lieferung der elektrischen Energie für die Erregerwicklung praktisch im 'Stand-by-Betrieb' betrieben werden kann.

Die EMV-Maßnahmen können reduziert werden, da im Haltezustand nur die elektrische Energie für die Leerlaufleistung der Schaltung bereitgestellt werden muss. Bei vergleichbaren Magnetanordnungen wird im Haltezustand getaktet, wodurch Störfelder nicht vermeidbar sind. Die Ausschaltleistung ist minimal. Die Halteleistung ist gering und entspricht der Stand-by-Leistung der Ansteuerelektronik. Die Auslegung der Elektronik wird nur vom Eigenverbrauch bestimmt. Der Magnetkreis ist energetisch gesehen nur für die Situation 'Magnetanker-Schließen' ausgelegt. Vorzugsweise soll die Ausschaltenergie in der Phase des Anzugsvorgangs gesichert werden, beispielsweise durch Aufladen eines Kondensators während des Anzugsvorgangs.

Der Permanentmagnet besteht- wie in vergleichbaren Anordnungen üblich - aus magnetisch hartem Material, beispielsweise aus AlNico, wobei auch Seitenerd-Verbindungen möglich sind.

Der Vorteil der Magnetanordnung liegt insbesondere darin, dass ein geringer Raumbedarf für die Erregerspule notwendig ist, womit ein kompakter Aufbau erreichbar ist.

Die Erfindung kann auch überall dort eingesetzt werden, wo die Bewegung des Magnetankers in Form eines Linearantriebs umgesetzt werden kann.

Weitere Einzelheiten und Vorteile der Erfindung ergeben sich aus dem folgenden, anhand von Figuren erläuterten Ausführungsbeispiel. Es zeigen
- Figur 1:: die Magnetanordnung mit angezogenem Magnetanker,
- Figur 2:: die Magnetanordnung mit abgehobenem Magnetanker und
- Figur 3:: die Magnetanordnung als Zusammenbauzeichnung.

Das Magnetjoch 10 hat U-Form und besteht aus zwei - in Bezug auf die senkrechte Symmetrieachse SA - symmetrischen Hälften (in L-Form) mit längeren Polschenkeln 11 und kurzen Querschenkeln 12. Die Querschenkel sind gegeneinander hin angeordnet. Zwischen den Querschenkeln wird ein Permanentmagnet 20 gehaltert. Hierzu sind die Enden der Querschenkel mit Nasen 19 ausgebildet, zwischen denen der Permanentmagnet beim Zusammenbau eingeklemmt ist. Entgegen, vergleichbaren Magnetaufbauten, in denen aufwendige Laserschweißverbindungen vorgenommen werden, handelt es sich hier um einen elegant einfachen Aufbau. Die Figur 3 zeigt die Zusammenbauzeichnung, aus der erkennbar ist, dass die Magnetanordnung aus Blechpaketen besteht und über Deckbleche 80 vernietet sind, woraus sich der mechanische Zusammenhalt ergibt.

Die freien Enden der Polschenkel 11 bilden eine Ebene als Polflächen zum Magnetanker 60. Der Magnetanker 60 besteht aus einem plattenförmigen Körper mit seitlich angesetzten Fortsätzen 61. Am Magnetanker, der vorzugsweise linear beweglich sein soll, wird eine Rückstellkraft durch mindestens eine (nicht dargestellte) Feder (36) erzeugt. Der Magnetanker hat einen Luftspalt oder Hub 18. Eine Wirkverbindung des Magnetankers mit einem Kontaktapparat des Schalters oder Schützes ist vorhanden, jedoch nicht dargestellt.

Das Magnetjoch ist in üblicher Form als Blechpaket ausgebildet. Seitlich, den Querschenkeln 12 gegenüberliegend, sind Befestigungsschenkel 41 mit je einer Bohrung angeordnet, an denen die Magnetanordnung in einem Gehäuse befestigt werden kann.

Dem ersten Magnetflusskreis MK1 ist ein magnetischer Nebenschlusskreis MK2 zugeordnet, dieser ist am Magnetjoch (11,12) polflächenabgewandt vorhanden. Der Nebenschlusskreis wird durch zwei, zu den kurzen Querschenkeln 12 parallel liegende zweite Jochbogenschenkel 24 (Parallelschenkel) gebildet. Querschenkel und Jochbogenschenkel sind durch eine Nut voneinander abgesetzt, ansonsten jedoch sind sie körperlicher Bestandteil des Magnetjochs.

Die Polschenkel 11 werden jeweils von Spulenkörpern mit Erregerwicklungen 30, 32 umfasst. Der von den Erregerwicklungen 30, 32 erzeugbare Magnetfluss überlagert sich im Luftspalt mit dem Magnetfluss des Permanentmagneten 20. Während des Anzugsvorgangs subtrahieren sich im Nebenschlusskreis die beiden Magnetflüsse.

Die Jochbogenschenkel 24 haben jeweils geringeren Querschnitt im Vergleich zu den ersten Querschenkeln 12 und dem Magnetanker

Funktionsbedingt ist jedoch während des Anzugsvorgangs die höchste magnetische Flussdichte im Magnetanker.

Die Jochbogenschenkel sind durch einen Remanenzluftspalt 25 getrennt. Die Weite des Remanenzluftspaltes beträgt ca. 0,3 mm. Mit den Querschnitten der Jochbogenschenkel und der Weite des Remanenzluftspalts sind die Verhältnisse der Magnetflüsse MK1 und MK2 zueinander definiert.

Der Permanentmagnet erzeugt aufgrund seiner magnetischen Energie einen Magnetfluss, der sich in die beiden Magnetflusskreise MK1 und MK2 aufteilt. Die Ausbildung der Magnetanordnung, insbesondere die Stärke des Permanentmagneten ist so gewählt, dass im Haltezustand (Magnetanker angezogen, ohne Beaufschlagung der elektrischen Erregung durch die Spulen 30,32) der Magnetanker am Magnetjoch für alle Betriebsbedingungen sicher gehalten wird.

Durch diese magnetische Dimensionierung wird erreicht, dass in der Haltelage keine magnetische Energie von den Erregungsspulen geliefert werden muss; die Haltekraft für den Magnetanker wird allein vom Permanentmagneten aufgebracht. Damit wird vorzugsweise erreicht, dass sich die elektrische Leistung einer zugehörigen Elektronikschaltung minimieren lässt, da im wesentlichen nur die Bereitstellung der Auslöseenergie sichergestellt werden muss. Die geringe Auslöseenergie kann beispielsweise hinreichend über einen passend bemessenen Speicherkondensator oder eine induktivität bereitgestellt werden, deren Energieinhalt ebenfalls von der Elektronikschaltung überwacht werden kann.

Um den Magnetanker aus der Haltelage in die Offenstellung (die beispielsweise die AUS-Stellung eines Schalters bedeutet) zu bewegen, bedarf es denn auch nur einer kleinen Energie. Diese wird von der Ansteuerelektronik zu den Erregerwicklungen 30, 32 geliefert, deren Magnetfluss den Fluss durch die Polflächen definiert soweit schwächen, dass die Haltekraft überwunden wird.

Der Flussverlauf ändert sich entsprechend und der Hauptteil der magnetischen Energie wird in den Nebenschlusskreis (Jochbogenschenkel 24; Remanenzluftspalt 25) gezwungen. Zum Abschalten kann ein Speicherkondensator eingesetzt werden, da hierzu eine Leistung von max. 1 Watt ausreicht. Ein solcher Kondensator hat keine nennenswerte Verlustleistung, so dass in der elektrischen Ansteuer-Schaltungsanordnung im Haltezustand allein eine Leerlaufleistung in der Größenordnung von deutlich unter 1 Watt bereitgestellt werden muss.

Der Antrieb der Magnetanordnung (Schließen des Magnetankers; Antriebserregung) wird durch einen kräftigen Spulenstrom (beispielsweise für 100 msec mit einer Leistung von 100 Watt) erzeugt, der einen Magnetfluss erzeugt, der dem des Permanentmagneten in den Polschenkeln entgegengesetzt ist und auch die Federkraft am Magnetanker überwindet. Mit zunehmender Annäherung des Magnetankers an die Polflächen verdichtet sich das Magnetfeld im Magnetkreis MK1. Der magnetische Nebenschlusskreis MK2 enthält nur noch geringe magnetische Energie.

Nach Kontakt des Magnetankers mit den Polflächen (Schließen) kann der Erregerstrom abgeschaltet werden, da - wie dargestellt - die Haltekraft statisch geleistet wird.

## Patentansprüche

1. Elektromagnetanordnung für einen Schalter, insbesondere für ein Schaltschütz, umfassend
- einen aus einem Magnetjoch (10) und einem mit einer Rückstelleinrichtung (36) beaufschlagten Magnetanker (60) gebildeten Hauptmagnetkreis (MK1),
- einen in Wirkverbindung mit dem Magnetanker (60) stehenden Kontaktapparat des Schalters,
- mindestens einen im Hauptmagnetkreis (MK1) angeordneten Permanentmagneten (20) für die Erzeugung der Haltekraft für den Magnetanker (60),
- wobei parallel zum Hauptmagnetkreis (MK1) ein Nebenschlusskreis (MK2) ausgebildet ist, welcher ebenfalls über den Magnetanker (60) schließbar ist,
- wobei der Nebenschlusskreis (MK2) aus zwei Polschenkeln (11) besteht und am Magnetjoch (10) polflächenabgewandt ein Jochbogen (24) angeordnet ist, der von einem Remanenzluftspalt (25) unterbrochen ist,
- eine während der Anlage des Magnetankers an den Polschenkeln im Stand-By-Betrieb betriebene Schaltungsanordnung zur elektronischen Ansteuerung der Elektromagnetanordnung,
- mindestens eine einem Polschenkel (11) zugeordnete Erregerwicklung (30,32),
- wobei die Anzugskraft für den vom Magnetjoch (10) getrennten Magnetanker (60) von einer Durchflutung der Erregerwicklung(en) (30,32) erzeugt wird, und
- die Erregerwicklung(en) (30,32) der Magnetanordnung mit mindestens einem Energiespeicher verschaltet ist, dessen Energieinhalt ausreicht, den Magnetanker (60) aus dem Haltezustand zu lösen,
**dadurch gekennzeichnet, dass** der Schaltungsanordnung eine Überwachungseinheit zugeordnet ist, welche einen für das Öffnen der Magnetanordnung ausreichenden Energieinhalt der mindestens einen Energiequelle derart überwacht, dass bei Unterschreiten des ausreichenden Energieinhalts ein Umschalten auf einen zweiten Energiespeicher erfolgt.

2. Magnetanordnung nach Anspruch 1, **dadurch gekennzeichnet, dass** die das Magnetjoch (10) bildenden Polschenkel (11) miteinander über Deckbleche (80) verbunden sind.

3. Magnetanordnung nach einem der vorhergehenden Ansprüche, **dadurch gekennzeichnet, dass** das Magnetjoch (10) U-förmig ausgebildet ist und aus zwei L-förmigen Hälften mit einem längeren Polschenkel (11) und einem kürzeren Querschenkel (12) besteht, wobei je ein Polschenkel (11) den Kontaktflächen des Magnetankers (60) zugewandt ist.

4. Magnetanordnung nach einem der vorhergehenden Ansprüche, **dadurch gekennzeichnet, dass** der Permanentmagnet (20) mittig zwischen den Querschenkeln (12) angeordnet und klemmend gehaltert ist.

5. Magnetanordnung nach einem der vorhergehenden Ansprüche, **dadurch gekennzeichnet, dass** der zweite Jochbogen (24) parallel zu den Querschenkeln (12) angeordnet ist.

6. Magnetanordnung nach einem der vorhergehenden Ansprüche, **dadurch gekennzeichnet, dass** die Magnetanordnung als Magnetblechsystem aufgebaut ist.

7. Magnetanordnung nach einem der vorhergehenden Ansprüche, **dadurch gekennzeichnet, dass** der Remanenzluftspalt (25) mit einem unmagnetischen Material gefüllt ist.

8. Magnetanordnung nach einem der vorhergehenden Ansprüche, **dadurch gekennzeichnet, dass** der Permanentmagnet (20) zwischen den Querschenkeln (12) eingeklemmt ist.

9. Magnetanordnung nach einem der vorhergehenden Ansprüche, **dadurch gekennzeichnet, dass** der Energiespeicher ein Speicherkondensator oder eine Induktivität ist.

## Claims

1. Electromagnet arrangement for a switch, in particular for a contactor, comprising
a main magnet circuit (MK1) formed by a magnet yoke (10) and a magnet armature (60) acted upon by a resetting means (36),
a contact apparatus of the switch actively connected with the magnet armature (60),
at least one permanent magnet (20) disposed in the main magnet circuit (MK1) for generating the holding force for the magnet armature (60),
wherein a shunt circuit (MK2) is configured parallel to the main magnet circuit (MK1) and can also be closed via the magnet armature (60),
wherein the shunt circuit (MK2) consists of two pole legs (11) and a yoke arc (24) is arranged on the magnet yoke (10) remote from the pole faces and is interrupted by a remanence air gap (25),
a circuit arrangement configured to be operated in stand-by mode when the magnet armature contacts the pole legs for electronically activating the electromagnet arrangement,
at least one exciting winding (30, 32) associated with a pole leg (11),
wherein the attraction force for the magnet armature (60) separated from the magnet yoke (10) is generated by a magnetomotive force of the exciting winding(s) (30, 32), and
the exciting winding(s) (30, 32) of the magnet arrangement are connected to at least one energy storage means, the energy content thereof being sufficient to release the magnet armature (60) from the held state,
**characterised in that** a monitoring unit is associated with the circuit arrangement and monitors an energy content, sufficient for opening the magnet arrangement, of the at least one energy source so that in the case of an insufficient energy content there is a change-over to a second energy storage means.

2. Magnet arrangement according to claim 1, **characterised in that** the pole legs (11) forming the magnet yoke (10) are connected to one another via cover sheets (80).

3. Magnet arrangement according to any one of the preceding claims, **characterised in that** the magnet yoke (10) is U-shaped and consists of two L-shaped halves having a longer pole leg (11) and a shorter cross leg (12), in each case a pole leg (11) facing the contact surfaces of the magnet armature (60).

4. Magnet arrangement according to any one of the preceding claims, **characterised in that** the permanent magnet (20) is centrally disposed between the cross legs (12) and is held by clamping.

5. Magnet arrangement according to any one of the preceding claims, **characterised in that** the second yoke arc (24) is disposed parallel to the cross legs (12).

6. Magnet arrangement according to any one of the preceding claims, **characterised in that** the magnet arrangement is constructed as a magnet sheet system.

7. Magnet arrangement according to any one of the preceding claims, **characterised in that** the remanence air gap (25) is filled with a non-magnetic material.

8. Magnet arrangement according to any one of the preceding claims, **characterised in that** the permanent magnet (20) is clamped between the cross legs (12).

9. Magnet arrangement according to any one of the preceding claims, **characterised in that** the energy storage means is a storage capacitor or an inductor.

## Revendications

1. Dispositif à électroaimant pour un interrupteur, en particulier un contacteur, comprenant un circuit magnétique principal (MK1) composé
d'une culasse d'aimant (10) et d'une armature d'aimant (60) sollicitée par un dispositif de rappel (36);
d'un dispositif de contact de l'interrupteur, relié fonctionnellement à l'armature de l'aimant (60);
d'au moins un aimant permanent (20) agencé dans le circuit magnétique principal (MK1), pour fournir la force de retenue de l'armature d'aimant (60);
d'un circuit de dérivation (MK2) pouvant également être fermé par l'armature de l'aimant (60), agencé parallèlement au circuit magnétique principal (MK1);
le circuit de dérivation (MK2) comprenant deux branches de pôle (11), un arc de culasse (24) étant agencé sur la culasse de l'aimant (10), en un point opposé aux surfaces de pôles, et étant interrompu par un entrefer rémanent (25);
d'un assemblage de circuit pour la commande électronique du dispositif à électroaimant, fonctionnant en mode de veille pendant l'application de l'armature de l'aimant sur les branches de pôles;
d'au moins un enroulement d'excitation (30, 32) affecté à une branche de pôle (11);
la force d'attraction pour l'armature de l'aimant (60) séparée de la culasse de l'aimant (10) étant produite par un flux traversant l'enroulement (les enroulements) d'excitation (30, 32); et
l'enroulement (les enroulements) d'excitation (30, 32) du dispositif à aimant étant raccordé(s) à au moins un réservoir d'énergie, dont le contenu énergétique est suffisant pour dégager l'armature de l'aimant (60) de l'état de retenue;
**caractérisé en ce que** l'assemblage de circuit comporte une unité de surveillance, surveillant le contenu énergétique suffisant pour ouvrir le dispositif d'aimant de l'au moins une source d'énergie, de sorte à entraîner, en présence d'un contenu énergétique inférieur au contenu énergétique suffisant, une commutation vers un deuxième réservoir d'énergie.

2. Dispositif à aimant selon la revendication 1, **caractérisé en ce que** les branches de pôles (11) constituant la culasse de l'aimant (10) sont reliées par des tôles de couverture (80).

3. Dispositif à aimant selon l'une des revendications précédentes, **caractérisé en ce que** la culasse de l'aimant (10) a une forme en U et est constituée de deux moitiés en forme de L, avec une branche de pôle plus longue (11) et une branche transversale plus courte (12), une branche de pôle (11) étant respectivement orientée vers les surfaces de contact de l'armature de l'aimant (60).

4. Dispositif à aimant selon l'une des revendications précédentes, **caractérisé en ce que** l'aimant permanent (20) est agencé au milieu entre les branches transversales (12) et y est retenu par serrage.

5. Dispositif à aimant selon l'une des revendications précédentes, **caractérisé en ce que** le deuxième arc de culasse (24) est agencé parallèlement aux branches transversales (12).

6. Dispositif à aimant selon l'une des revendications précédentes, **caractérisé en ce que** le dispositif à aimant est constitué par un système de tôles magnétiques.

7. Dispositif à aimant selon l'une des revendications précédentes, **caractérisé en ce que** l'entrefer rémanent (25) est rempli d'un matériau non magnétique.

8. Dispositif à aimant selon l'une des revendications précédentes, **caractérisé en ce que** l'aimant permanent (20) est agencé par serrage entre les branches transversales (12).

9. Dispositif à aimant selon l'une des revendications précédentes, **caractérisé en ce que** le réservoir d'énergie est constitué par un condensateur de stockage ou une inductance.
